# EUROPÄISCHE PATENTSCHRIFT

(11) **EP 3 310 963 B1**
(45) Veröffentlichungstag und Bekanntmachung des Hinweises auf die Patenterteilung: **27.03.2019**
(21) Anmeldenummer: 16725033.1
(22) Anmeldetag: 17.05.2016
(51) Int. Cl.: E01B 35/06, E01B 27/16, E01B 27/17, E01B 35/04, E01B 35/08

(54) **GLEISBAUMASCHINE, BEISPIELSWEISE GLEISSTOPFMASCHINE**
TRACK CONSTRUCTION MACHINE, FOR EXAMPLE TAMPING MACHINE
ENGIN DE POSE DE VOIES FERRÉES, PAR EXEMPLE UNE MACHINE DE BOURRAGE

(30) Priorität: 17.06.2015 AT 3822015
(43) Veröffentlichungstag der Anmeldung: 25.04.2018
(73) Patentinhaber: Plasser & Theurer Export von Bahnbaumaschinen Gesellschaft m.b.H., 1010 Wien (AT)
(72) Erfinder: FRÜHWIRT, Leopold, 4230 Pregarten (AT)
(86) Internationale Anmeldenummer: PCT/EP2016/000812
(87) Internationale Veröffentlichungsnummer: WO 2016/202420

(56) Entgegenhaltungen:
- CH-A- 483 520
- DE-A1- 10 045 468
- US-A- 3 864 039

## Beschreibung

Die Erfindung betrifft eine Gleisbaumaschine zur Durchführung von Gleislagekorrekturen gemäß den im Oberbegriff von Anspruch 1 angeführten Merkmalen.

Aus DE 100 45 468 oder CH 483 520 sind bereits Gleisbaumaschinen mit Gleismesssystemen bekannt. Diese weisen mehrere, in Gleislängsrichtung hintereinander angeordnete Messeinheiten und eine einzelne Messsehne auf.

Durch WO 2015/124253 ist bereits ein Gleismesssystem zur Ermittlung von Gleislagefehlern bekannt, wobei der Maschinenrahmen selbst als Referenzbasis für die Gleislage-Messeinheiten herangezogen wird. Diese sind ebenfalls am Maschinenrahmen angeordnet und für eine berührungslose Abtastung der Schienen ausgebildet.

US 3 864 039 beschreibt die berührungslose Abtastung von Schienen eines Gleises zur Messung der Spurweite.

Die Aufgabe der vorliegenden Erfindung liegt nun in der Schaffung einer Gleisbaumaschine der eingangs genannten Art, mit der eine Vereinfachung des konstruktiven Aufwandes erzielbar ist.

Diese Aufgabe wird erfindungsgemäß mit einer Gleisbaumaschine beispielsweise in Form einer Gleisstopfmaschine, der gattungsgemäßen Art durch die im Kennzeichen von Anspruch 1 angeführten Merkmale gelöst.

Mit der Verwendung lediglich einer einzigen Messsehne als Referenzbasis ist eine vereinfachte Ausbildung der Gleislage-Messeinheiten möglich, da die bisher bekannte Übertragung der Höhenlagefehler auf zwei zusätzlich im oberen Maschinenbereich positionierte Messsehnen zur Gänze entfällt. Dies hat auch den bedeutenden Vorteil, dass der bisher zur ungehinderten Längsführung der Messsehne über die gesamte Maschinenlänge benötigte Freiraum nunmehr ungehindert für die Maschinenkonstruktion zur Verfügung steht. Durch den Einsatz einer einzigen Messsehne ist außerdem eine von Durchbiegungen bzw. Verwindungen des Maschinenrahmens unabhängige, genaue Messung gewährleistet.

Weitere Vorteile der Erfindung ergeben sich aus den weiteren Ansprüchen und der Zeichnungsbeschreibung.

Im Folgenden wird die Erfindung anhand von in der Zeichnung dargestellten Ausführungsbeispielen näher beschrieben. Es zeigen: Fig. 1 eine Seitenansicht einer Gleisbaumaschine, Fig. 2 bis 6 jeweils eine schematische Darstellung eines Gleislage-Messsystems, und Fig. 7 eine schematische Darstellung einer weiteren Ausführungsvariante.

Eine in Fig. 1 dargestellte Gleisbaumaschine 1 zur Durchführung von Gleislagekorrekturen weist einen auf Schienenfahrwerken 2 abgestützten Maschinenrahmen 3 auf und ist auf Schienen 4 eines Gleises 5 verfahrbar. Zwischen den beiden Schienenfahrwerken 2 ist ein Stopfaggregat 6 zum Unterstopfen des Gleises 5 angeordnet. Bezüglich einer Arbeitsrichtung 7 ist unmittelbar vor dem Stopfaggregat 6 ein Gleishebe- und Richtaggregat 8 sowie das genannte Stopfaggregat 6 mit einem relativ zum Maschinenrahmen 3 in einer Maschinenlängsrichtung 11 verschiebbaren Satellitenrahmen 9 verbunden.

Für die Ermittlung von Gleislagefehlern ist ein Gleislage-Messsystem 10 vorgesehen, das aus drei bezüglich der Maschinenlängsrichtung 11 hintereinander angeordneten, jeweils die Lage der Schiene 4 erfassenden Gleislage-Messeinheiten 12 und einer für diese gemeinsamen Referenzbasis 13 zusammengesetzt ist. Diese besteht aus einer einzigen, mittig zwischen den Schienen 4 angeordneten und in Maschinenlängsrichtung 11 verlaufenden Messsehne 14.

Jeder Gleislage-Messeinheit 12 ist ein Inclinometer 15 zur Erfassung einer Querhöhe des Gleises 5 zugeordnet. Die bezüglich der Maschinenlängsrichtung 11 mittige Gleislage-Messeinheit 12 ist direkt am Gleishebe-Richtaggregat 8 befestigt, während die beiden endseitigen Gleislage-Messeinheiten 12 mitsamt dem zugeordneten Inclinometer 15 jeweils am Schienenfahrwerk 2 angeordnet sind. Das der mittigen Gleislage-Messeinheit 12 zugeordnete Inclinometer 15 ist am Satellitenrahmen 9 positioniert (s. Fig. 2).

Auf der mittigen Gleislage-Messeinheit 12 sind zwei jeweils die Messsehne 14 kontaktierende Messwertgeber 16 zur Ermittlung einer Längshöhe (das ist die Differenz zwischen Soll- und Istlage des Gleises in vertikaler Richtung) einerseits und zur Ermittlung einer Pfeilhöhe (entspricht der Differenz zwischen Soll- und Istlage des Gleises in horizontaler Richtung) andererseits angeordnet.

Jede der drei Gleislage-Messeinheiten 12 weist zwei jeweils einer Schiene 4 zugeordnete Laserscanner 17 für eine Abtastung in einer normal zu einer Schienenlängsrichtung verlaufenden horizontalen y-Achse und in einer in vertikaler Richtung verlaufenden z-Achse auf (s. Fig. 5).

Wie in Fig. 2 und 3 schematisch dargestellt, ist jedem für die Höhenverstellung des Gleishebe-Richtaggregates 8 vorgesehenen und am Satellitenrahmen 9 angelenkten Hebeantrieb 18 ein Messwertgeber 19 zur Erfassung einer durch Anhebung des Gleises 5 verursachten Höhenänderung zugeordnet.

Die schematische Darstellung gemäß Fig. 4 bezieht sich auf eine bekannte Variante einer Gleisbau- bzw. Stopfmaschine 1. Bei dieser sind die hier nicht näher dargestellten Stopfaggregate und Gleishebe-Richtaggregate für eine schrittweise Arbeitsvorfahrt direkt am Maschinenrahmen 3 befestigt. Bei dieser Variante sind die beiden äußeren Gleislage-Messeinheiten 12 jeweils in der Nähe des Schienenfahrwerkes 2 direkt am Maschinenrahmen 3 angeordnet. Die mittige Gleislage-Messeinheit 12 ist gemeinsam mit dem zugeordneten Inclinometer 15 im Bereich des Gleishebe-Richtaggregates ebenfalls mit dem Maschinenrahmen 3 verbunden.

In Fig. 5 ist der relativ zum Maschinenrahmen 3 verschiebbare Laserscanner 17 vergrößert dargestellt. Dieser weist einen sich in einer Fahrzeugquerrichtung hin und her bewegenden Spiegel 20 zur Umlenkung eines Laserstrahles 21 auf. Dadurch wird jeweils ein Querschnittsprofil der Schiene 4 in Verbindung mit einer Vielzahl von nacheinander folgenden Laserstrahlen 21 (s. dazu Fig. 6) abgetastet.

Mit dieser Abtastbewegung in der normal zur Schienenlängsrichtung verlaufenden horizontalen y-Achse und der in vertikaler Richtung verlaufenden z-Achse kann sowohl eine Schienenoberkante (SOK) für die Höhenlage als auch eine Schieneninnenkante (SIK) für eine Pfeilhöhe registriert werden (s. Fig. 6). Diese setzt sich aus einem (aus der Querverschiebung relativ zum Maschinenrahmen 3 resultierenden) Querverschiebeweg q und einer durch die Querbewegung des Spiegels 20 definierten Distanz a zusammen. Die Schienenoberkante (SOK) ergibt sich aus der kürzesten vertikalen Distanz h in Bezug auf die Schiene 4.

Die in Fig. 7 in der Maschinenlängsrichtung dargestellte weitere Variante einer zwischen den beiden äußeren Gleislage-Messeinheiten (12) positionierten mittleren Gleislage-Messeinheit 12 weist zwei durch eine Messbasis 22 miteinander verbundene Gleisabtastrollen 23 auf. Zwischen der Messbasis 22 und einem Gleitschlitten 24 sind zwei Schraubenfedern 25 angeordnet, mit denen eine geringfügige vertikale Verschiebbarkeit zwischen der Messbasis 22 und dem Gleitschlitten 24 bzw. dem mit diesem verbundenen Gleishebe- und Richtaggregat 8 möglich ist. Der Gleitschlitten 24 ist in einer mit dem Gleishebe- und Richtaggregat 8 verbundenen Querführung 26 durch einen Antrieb 27 in einer normal zur Maschinenlängsrichtung verlaufenden Querrichtung 28 querverschiebbar gelagert.

Auf der Messbasis 22 der mittleren Gleislage-Messeinheit 12 ist ein Messwertgeber 29 zur gleichzeitigen Ermittlung sowohl einer Längshöhe als auch einer Pfeilhöhe angeordnet. Dieser Messwertgeber 29 weist ein nicht näher dargestelltes Kontaktorgan zur Kontaktierung der zwischen den Schienen 4 gelegenen, als Referenzbasis 13 dienenden Messsehne 14 auf. Die Messbasis 22 ist mit einem Inclinometer 15 zur Erfassung der Gleisquerlage verbunden.

Vor dem Arbeitseinsatz der in Fig. 1 dargestellten Gleisbaumaschine 1 befindet sich das Gleishebe- und Richtaggregat 8 mitsamt der mittleren Gleislage-Messeinheit 12 in einer (in der rechten Bildhälfte der Fig. 7 dargestellten) angehobenen Position. In dieser sind die beiden lediglich schematisch angedeuteten Schraubenfedern 25 maximal entspannt.

Mit dem Absenken des Gleishebe- und Richtaggregates 8 auf die beiden Schienen 4 kommt es automatisch zu einer Auflage der beiden Gleisabtastrollen 23 auf die Schienen 4, wobei die beiden Schraubenfedern 25 komprimiert werden (s. linke Bildhälfte in Fig. 7). Auf diese Weise ist sichergestellt, dass auch im Falle einer etwaigen geringfügigen Abhebung der Gleisrollen des Gleishebe- und Richtaggregates 8 im Arbeitseinsatz die Gleisabtastrollen 23 satt auf den Schienen 4 aufliegen. Mit dieser Auflage erfolgt auch automatisch eine Kontaktierung der Messsehne 14 durch das bereits erwähnte Kontaktorgan des Messwertgebers 29.

In weiterer Folge wird der Antrieb 27 für eine geringfügige Querverschiebung der gesamten Gleislage-Messeinheit 12 relativ zum Gleishebe- und Richtaggregat 8 für ein Anpressen an die als Referenzschiene ausgewählte Schiene 4 beaufschlagt.

Nach Beendigung des Arbeitseinsatzes wird mit dem Anheben des Gleishebe- und Richtaggregates 8 automatisch auch die mit diesem verbundene mittlere Gleislage-Messeinheit 12 angehoben, wobei es wiederum zu einer Entspannung der beiden Schraubenfedern 25 kommt.

## Patentansprüche

1. Gleisbaumaschine, beispielsweise Gleisstopfmaschine, zur Durchführung von Gleislagekorrekturen, mit einem durch Schienenfahrwerke auf Schienen eines Gleises verfahrbaren, ein Gleishebe- und Richtaggregat (8) aufweisenden Maschinenrahmen (3) und einem Gleislage-Messsystem (10), das aus bezüglich einer Maschinenlängsrichtung hintereinander angeordneten, jeweils die Gleislage erfassenden Gleislage-Messeinheiten (12) und einer für diese gemeinsamen Referenzbasis (13) die aus einer einzigen, mittig zwischen den Schienen (4) angeordneten und in Maschinenlängsrichtung (11) verlaufenden Messsehne (14) gebildet ist, **dadurch gekennzeichnet, dass** die mittlere Gleislage-Messeinheit (12) zwei durch eine Messbasis (22) miteinander verbundene Gleisabtastrollen (23) aufweist, die mitsamt der Messbasis (22) und dem auf dieser angeordneten Messwertgeber (19) bezüglich einer Vertikalen relativ zum Gleishebe- und Richtaggregat (8) höhenverstellbar ausgebildet sind.

2. Gleisbaumaschine, beispielsweise Gleisstopfmaschine, nach Anspruch 1, **dadurch gekennzeichnet, dass** die Messbasis (22) mitsamt den Gleisabtastrollen (23) und dem Messwertgeber (29) durch einen Antrieb () relativ zum Gleishebe- und Richtaggregat (8) normal zur Maschinenlängsrichtung (11) querverschiebbar gelagert ist.

3. Gleisbaumaschine, beispielsweise Gleisstopfmaschine, nach Anspruch 1 oder 2, **dadurch gekennzeichnet, dass** jede Gleislage-Messeinheit (12) zwei jeweils einer Schiene (4) zugeordnete Laserscanner (17) für eine Schienen-Abtastung in einer normal zu einer Schienenlängsrichtung verlaufenden horizontalen y-Achse und in einer in vertikaler Richtung verlaufenden z-Achse aufweist.

4. Gleisbaumaschine, beispielsweise Gleisstopfmaschine, nach Anspruch 1, 2 oder 3, **dadurch gekennzeichnet, dass** auf der zwischen den beiden äußeren Gleislage-Messeinheiten (12) positionierten mittleren Gleislage-Messeinheit (12) ein die Messsehne (14) kontaktierender Messwertgeber (16) zur Ermittlung sowohl der Längshöhe als auch der Pfeilhöhe angeordnet ist.

5. Gleisbaumaschine, beispielsweise Gleisstopfmaschine, nach einem der Ansprüche 1 bis 4, **dadurch gekennzeichnet, dass** auf der mittleren Gleislage-Messeinheit (12) ein Inclinometer (15) zur Erfassung einer Querhöhe des Gleises (5) angeordnet ist.

## Claims

1. A track maintenance machine, for example a track tamping machine, for carrying out track position corrections, having a machine frame (3) which is mobile via on-track undercarriages on rails of a track and includes a track lifting- and lining unit (8), and a track position measuring system (10) which is composed of track position measuring units (12), arranged one following the other with regard to a longitudinal direction of the machine and each registering the track position, and a reference base (13) common to said track position measuring units (12) which is formed of a single measuring chord (14) arranged centrally between the rails (4) and extending in the longitudinal direction (11) of the machine, **characterized in that** the central track position measuring unit (12) has two track tracing rollers (23), connected to one another by a measuring base (22), which are designed to be vertically adjustable, together with the measuring base (22) and the measuring transducer (19) arranged on the same, relative to the track lifting- and lining unit (8) with regard to a vertical.

2. A track maintenance machine, for example a track tamping machine, according to claim 1, **characterized in that** the measuring base (22), together with the track tracing rollers (23) and the measuring transducer (29), is mounted for transverse displacement perpendicularly to the longitudinal direction (11) of the machine relative to the track lifting- and lining unit (8) by a drive ().

3. A track maintenance machine, for example a track tamping machine, according to claim 1 or 2, **characterized in that** each track position measuring unit (12) has two laser scanners (17), associated with a rail (4) in each case, for rail scanning in a horizontal y-axis extending perpendicularly to a longitudinal direction of the rail, and in a z-axis extending in vertical direction.

4. A track maintenance machine, for example a track tamping machine, according to claim 1, 2 or 3, **characterized in that** a measuring transducer (16), contacting the measuring chord (14), for determining both the longitudinal level and the versine is arranged on the central track position measuring unit (12) located between the two outer track position measuring units (12).

5. A track maintenance machine, for example a track tamping machine, according to one of claims 1 to 4, **characterized in that** an inclinometer (15) for detecting a transverse level of the track (5) is arranged on the central track position measuring unit (12).

## Revendications

1. Machine de pose de voie, par exemple machine de bourrage de voie, pour la réalisation de corrections d'assiette de la voie, avec un châssis de machine (3) pouvant être déplacé par des mécanismes de roulement ferroviaires sur des rails d'une voie, présentant un module de levage de voie et d'alignement (8) et un système de mesure d'assiette de la voie (10) qui est formé de modules de mesure d'assiette de la voie (12) disposés les uns derrière les autres par rapport à une direction longitudinale de machine, détectant chacun l'assiette de la voie, et d'une base de référence commune à ceux-ci (13) qui est formée d'une corde de mesure unique (14) disposée au milieu entre les rails (4) et s'étendant dans la direction longitudinale de machine (11), **caractérisée en ce que** le module de mesure d'assiette de la voie central (12) présente deux rouleaux de balayage de voie (23) connectés l'un à l'autre par une base de mesure (22) qui sont réalisés de manière réglable en hauteur avec la base de mesure (22) et le capteur de mesure (19) disposé sur celle-ci par rapport à une verticale par rapport au module de levage de voie et d'alignement (8).

2. Machine de pose de voie, par exemple machine de bourrage de voie, selon la revendication 1, **caractérisée en ce que** la base de mesure (22) avec les rouleaux de balayage de voie (23) et le capteur de mesure (29) sont logés de manière à pouvoir être coulissés transversalement par un entraînement () par rapport au module de levage de voie et d'alignement (8) perpendiculairement à la direction longitudinale de machine (11).

3. Machine de pose de voie, par exemple machine de bourrage de voie, selon la revendication 1 ou 2, **caractérisée en ce que** chaque module de mesure d'assiette de la voie (12) présente deux scanners laser (17) associés chacun à un rail (4) pour un balayage de rails dans un axe y horizontal s'étendant perpendiculairement à une direction longitudinale de rail et dans un axe z s'étendant dans la direction verticale.

4. Machine de pose de voie, par exemple machine de bourrage de voie, selon la revendication 1, 2 ou 3, **caractérisée en ce qu'**un capteur de mesure (16) venant en contact avec la corde de mesure (14) est disposé sur le module de mesure d'assiette de la voie central (12) positionné entre les deux modules de mesure d'assiette de la voie extérieurs (12) pour la détermination aussi bien de la hauteur longitudinale que de la flèche.

5. Machine de pose de voie, par exemple machine de bourrage de voie, selon une des revendications 1 à 4, **caractérisée en ce qu'**un inclinomètre (15) est disposé sur le module de mesure d'assiette de la voie central (12) pour la détection d'une hauteur transversale de la voie (5).
